# EUROPÄISCHE PATENTSCHRIFT

(11) **EP 0 920 555 B1**
(45) Veröffentlichungstag und Bekanntmachung des Hinweises auf die Patenterteilung: **08.08.2001**
(21) Anmeldenummer: 98928243.9
(22) Anmeldetag: 12.05.1998
(51) Int. Cl.: E01C 23/088

(54) **VORRICHTUNG ZUM ABFRÄSEN VON BODENFLÄCHEN, INSBESONDERE FAHRBAHNEN**
DEVICE FOR MILLING GROUND SURFACES, SPECIALLY ROADWAYS
DISPOSITIF POUR FRAISER DES SURFACES DE SOL, NOTAMMENT DES CHAUSSEES

(30) Priorität: 20.06.1997 DE 19726122
(43) Veröffentlichungstag der Anmeldung: 09.06.1999
(73) Patentinhaber: WIRTGEN GmbH, 53578 Windhagen (DE)
(72) Erfinder: SIMONS, Dieter, D-53567 Buchholz (DE); BUSLEY, Peter, D-56594 Willroth (DE); LEY, Herbert, D-53562 St. Katharinen (DE)
(74) Vertreter: Dallmeyer, Georg, Dipl.-Ing.
(86) Internationale Anmeldenummer: EP9802755
(87) Internationale Veröffentlichungsnummer: WO9859114

(56) Entgegenhaltungen:
- EP-A- 0 744 495
- DE-A- 3 733 644
- DE-C- 3 831 161
- GB-A- 2 154 266

## Beschreibung

Die Erfindung betrifft eine Vorrichtung zum Abfräsen von Bodenflächen, insbesondere Fahrbahnen, nach dem Oberbegriff des Anspruchs 1.

Derartige Vorrichtungen werden auch als Frontladerfräsen bezeichnet. Eine derartige Frontladerfräse ist beispielsweise aus der DE-A 39 03 482 oder der DE-C 38 31 161 bekannt. Die bekannten Fräsmaschinen weisen ein selbstfahrendes Fahrwerk mit einem Vorderradpaar und einem Hinterradpaar auf. Das Fahrwerk trägt einen Maschinenrahmen, in dem eine Fräswalze quer zur Fahrtrichtung gelagert ist. Um einen möglichst vollständigen Abtransport des abgefrästen Materials zu erreichen, ist die Fräswalze in der Regel von einem Gehäuse umgeben, bei dem die in Fahrtrichtung weisende Wand als Abdeckschild mit einer Durchtrittsöffnung für das abgefräste Material ausgebildet ist. Das von der Fräswalze abgearbeitete Material wird von der Fräswalze auf ein erstes Transportband abgeworfen, das das abgearbeitete Material am vorderen Ende der Fräsmaschine auf ein Abwurfband überträgt, das zum Transport auf eine Ladefläche eines Lastkraftwagens in der Neigung und seitlich verschwenkbar ist.

Die Fräswalze ist mit Meißelwerkzeugen bestückt, die eine Förderwendel bilden, die das abgefräste Material zur Durchtrittsöffnung des Abdeckschildes transportiert.

Das erste Transportband vor der Fräswalze kann leicht aufgrund aufbrechender Bodenplatten beschädigt werden, wobei die Reparatur des Transportbandes den Ausbau der Fördereinrichtung erfordert. Aus- und Einbau der Fördereinrichtung ist sehr arbeits- und zeitaufwendig. Desweiteren werden mehrere Personen zur Durchführung dieser Arbeiten benötigt.

Der Erfindung liegt daher die Aufgabe zugrunde, eine Vorrichtung der eingangs genannten Art weiterzubilden, daß einerseits die Fördereinrichtung besser gegen Beschädigungen geschützt ist und andererseits mit geringstem Personal- und Zeitaufwand aus- und einbaubar ist.

Zur Lösung dieser Aufgabe dienen die Merkmale des Anspruchs 1.

Die Erfindung sieht in vorteilhafter Weise vor, daß das fräswalzenseitige Ende der Fördereinrichtung in einem am Maschinenrahmen höhenverstellbar befestigten Bandschuh leicht lösbar gelagert ist, und daß der Bandschuh und die Fördereinrichtung einander angepaßte Führungs- und Kopplungseinrichtungen aufweisen. Der im Längsschnitt in etwa L-förmige Bandschuh weist eine leicht demontierbare Lagerung für das hintere Ende der Fördereinrichtung auf und ermöglicht dadurch bei Reparaturarbeiten erheblich verkürzte Montage- und Demontagezeiten für die Fördereinrichtung. Gleichzeitig wird die Fördereinrichtung besser zur Bodenoberfläche und zur Fräswalze hin gegen Beschädigung geschützt, so daß im geringeren Umfang Reparaturarbeiten anfallen. Die wesentlichen Vorteile des Bandschuhs liegen einerseits in dem Schutz der Fördereinrichtung vor Beschädigung und andererseits in der integrierten Führung des unteren Endes der Fördereinrichtung. Der Bandschuh schützt zugleich vor Beschädigung des Transportbandes der Fördereinrichtung von unten als auch vor Beschädigung des Transportbandes durch das aufgegebene Fräsmaterial, indem der Bandschuh verhindert, daß abgefräste Bruchstücke zwischen Transportband und Abdeckschild geraten und dort an der Umlenkstelle des Transportbandes das Transportband beschädigen können.

Der Bandschuh besteht aus dem vertikalen Wandelement mit Durchtrittsöffnung, einem am unteren Ende des Wandelementes in Fahrtrichtung horizontal abstehenden Rost, sowie parallel zur Fördereinrichtung verlaufenden, den Rost einfassenden nach oben abstehenden Seitenwänden, zwischen denen das fräswalzenseitige Ende der Fördereinrichtung schwenkbar gelagert ist. Während das vertikale Wandelement des Bandschuhs die Funktion eines vertikalen Schildes hat, dient der Rost als Stütz-, Gleit- und Niederhalteelement, das auf der Bodenfläche aufliegt. Die Seitenwände ermöglichen eine Führung und Lagerung des hinteren, fräswalzenseitigen Endes der Fördereinrichtung. Dabei ist die Fördereinrichtung schwenkbar zwischen den Seitenwänden des Bandschuhs gelagert.

Eine Durchtrittsöffnung in einem vertikalen Wandelement des Bandschuhs wirkt mit der Durchtrittsöffnung des Abdeckschildes zusammen. Die Durchtrittsöffnung des in Abhängigkeit von der Frästiefe höhenverstellbaren Bandschuhs ist relativ zu der Fördereinrichtung stets in der gleichen Lage, so daß für den Abtransport des abgefrästen Materials durch die Fördereinrichtung optimale Bedingungen bestehen.

Die Führungs- und Kopplungseinrichtung der Fördereinrichtung bestehen beispielsweise aus seitlich überstehenden Führungsbolzen, die eine Schwenkbarkeit der Fördereinrichtung zulassen.

Die Fördereinrichtung kann unter einem Neigungswinkel zur Horizontalen nach oben verlaufen, wobei die Führungseinrichtungen des Bandschuhs an den Seitenwänden aus unter dem Neigungswinkel der Fördereinrichtung verlaufenden Führungselementen bestehen. Die Führungseinrichtung des Bandschuhs bilden somit eine Verlängerung der Führungseinrichtungen des Maschinenrahmens für die Fördereinrichtung.

Vorzugsweise ist vorgesehen, daß die Seitenwände an dem fräswalzenseitigen Ende der Führungselemente Aufnahmeeinrichtungen für die Führungsbolzen der Fördereinrichtung aufweisen, in denen die Führungsbolzen arretierbar sind und die gleichzeitig als Endanschlag für die Fördereinrichtung dienen. Der Bandschuh dient somit zugleich als Führungs- und Verriegelungseinrichtung.

Alternativ kann die Fördereinrichtung beweglich in dem Bandschuh geführt und gelagert sein und mittels einer Zugfeder gegen einen Anschlag am Bandschuh in Richtung auf die Fräswalze vorgespannt sein. Hierzu weist der Bandschuh ein Längslager auf.

Bei einem bevorzugten Ausführungsbeispiel bestehen die Führungselemente der Seitenwände aus einer unter dem Neigungswinkel der Fördereinrichtung verlaufenden Führungsfläche an der Oberkante der Seitenwände. Die Führungsbolzen der Fördereinrichtung können auf diesen Führungsflächen in die Anschlag- und Arretierposition an dem Bandschuh gleiten. Andererseits stützen die Führungsflächen an dem Bandschuh das hintere Ende der Fördereinrichtung beim Herausziehen aus dem Maschinenrahmen so lange ab, bis die Fördereinrichtung ausreichend von dem Maschinenrahmen gestützt wird.

Alternativ können die Führungselemente an den Seitenwänden aus den Führungsbolzen der Fördereinrichtung angepaßten Schienen oder Nuten bestehen, die unter dem Neigungswinkel der Fördereinrichtung verlaufen.

Der Maschinenrahmen weist einen unter dem Neigungswinkel der Fördereinrichtung verlaufenden Schacht auf, in dem die Fördereinrichtung mit Hilfe einer Schienen-Rollenpaarung in die Endlager am Bandschuh einführbar ist. Dabei sind die Schienen vorzugsweise an dem Schacht des Maschinenrahmens und die Führungsrollen an der Fördereinrichtung angeordnet.

Besonders bevorzugt werden die axial äußeren Bereiche der Stützwalzen für den unteren Trum eines Transportbandes der Fördereinrichtung gleichzeitig als Führungsrollen für die Fördereinrichtung verwendet.

Dabei liegen die Stützwalzen bzw. die Führungsrollen in der Endposition der Fördereinrichtung in dem Bandschuh nicht mehr auf den Führungsschienen im Schacht des Maschinenrahmens auf.

Der Bandschuh weist an seiner Vorderseite ein schiffsbugförmiges Schild auf, das den Bandschuh vor Beschädigungen schützt.

In dem Bandschuh können quer zu den Seitenwänden verlaufende Versteifungsrippen vorgesehen sein, die dem Bandschuh eine hohe Stabilität geben und die Roststäbe des Rostes untereinander verbinden.

Die Fördereinrichtung weist an ihrem vorderen, der Fräswalze abgewandten Ende zwei weitere seitlich überstehende Führungsbolzen auf, die in dem Schacht in ein Längslager einführbar sind, wenn die Führungseinrichtung in den Bandschuh eingeführt ist. Dabei wird die Fördereinrichtung angehoben, so daß die Führungsrollen der Fördereinrichtung nicht mehr auf den Führungsschienen in dem Schacht des Maschinenrahmens aufliegen. Das Längslager läßt auch eine begrenzte Bewegung der Fördereinrichtung zu, beispielsweise, wenn die Fördereinrichtung mit Hilfe einer Zugfeder gegen einen Anschlag im Bandschuh gehalten wird oder wenn die Fördereinrichtung infolge einer Frästiefenverstellung verstellt wird.

Im folgenden wird unter Bezugnahme auf die Zeichnungen ein Ausführungsbeispiel der Erfindung näher erläutert.

Es zeigen:
- Fig. 1: eine erfindungsgemäße Vorrichtung zum Abfräsen von Bodenoberflächen,
- Fig. 2a: eine schematische Darstellung der Position des Bandschuhs innerhalb des Maschinenrahmens relativ zur Fräswalze,
- Fig. 2b: eine Fördereinrichtung mit Transportband, die in den Bandschuh einführbar ist,
- Fig. 3: eine Zwischenposition bei der Montage der Fördereinrichtung,
- Fig. 4: die Fördereinrichtung in einer Endposition im Bandschuh, und
- Fig. 5: eine Draufsicht entlang der Linie V-V in Fig. 4.

Eine Vorrichtung zum Abfräsen von Bodenoberflächen 2, insbesondere Fahrbahnen aus Asphalt, Beton o.dgl. mit einem Fahrwerk 4, das einen Maschinenrahmen 6 trägt und eine an dem Maschinenrahmen 6 gelagerten Fräswalze 8, die sich quer zur Fahrtrichtung zwischen den Hinterrädern 5 des Fahrwerks 4 erstreckt, ist in Fig. 1 gezeigt. Die Einstellung der Frästiefe erfolgt mit Hilfe der Höhenverstellung der Hinterräder 5. Derartige Maschinen werden auch als Frontladerfräsmaschine bezeichnet, da sie das abgefräste Material in Fahrtrichtung nach vorne auf Transportfahrzeuge transportieren. In Fahrtrichtung vor der Fräswalze 8 ist eine erste Fördereinrichtung 10 mit einem Transportband 12 angeordnet, die unter einem Neigungswinkel in dem Maschinenrahmen 6 angeordnet ist und das abgefräste Material auf eine zweite Förderereinrichtung 14 mit einem weiteren Transportband 15 überträgt. Die zweite Transporteinrichtung 14 ist über einen verstellbaren Neigungswinkel höhenverstellbar und kann zusätzlich seitlich um beispielsweise ± 30° verschwenkt werden, so daß neben der Fahrspur der Frontladerfräsmaschine stehende Transportfahrzeuge beladen werden können.

Um einen möglichst vollständigen Abtransport des abgefrästen Materials zu erreichen, ist die Fräswalze 8 in der Regel von einem Gehäuse umgeben, bei dem die in Fahrtrichtung weisende Wand als Abdeckschild 20 mit Durchtrittsöffnung 22 für das abgefräste Material ausgebildet ist. Die Durchtrittsöffnung 22 hat relativ zur Fräswalze 8 auch bei unterschiedlichen Frästiefeneinstellung stets die gleiche Position.

Die Fräswalze 8 ist mit wendelförmig angeordneten Meißelwerkzeugen versehen, die so angeordnet sind, daß das abgefräste Material zur Durchtrittsöffnung 22 in dem Abdeckschild 20 transportiert wird.

Am Maschinenrahmen 6 ist ein Bandschuh 16 in einer Vertikalführung 26,27 geführt höhenverstellbar befestigt. Die Vertikalführung besteht aus einem vertikal von dem Maschinenrahmen 6 nach unten abstehenden Blech 27, das zwischen einem Seitenwandelement 29 des Bandschuhs 16 und einem an dem Wandelement 21 befestigten vertikalen Führungselement 26 eingreift. Zur Höhenverstellung des Bandschuhs 16 ist eine an dem Maschinenrahmen 6 befestigte Kolbenzylindereinheit 17 vorgesehen. Mit Hilfe dieser Kolbenzylindereinheit kann der Bandschuh in Vertikalrichtung angehoben werden, um beispielsweise Hindernisse zu überwinden. Dabei kann der Bandschuh 16 nicht nach unten gedrückt werden, sondern nur bei Bedarf angehoben werden. Bei Erhöhung der Frästiefe stellt sich die Position des Bandschuhs 16 durch den Bodenkontakt selbsttätig ein.

Der Bandschuh 16 nimmt das fräswalzenseitige Ende der Fördereinrichtung 10 auf und bis in eine Endanschlags-position in dem Bandschuh, wo das untere Ende der Fördereinrichtung schwenkbar, gelagert ist. Dabei kann vorgesehen sein, daß die Fördereinrichtung 10 längs von Führungseinrichtungen 40 in Längsrichtung der Fördereinrichtung 10 beweglich bleibt. Die Fördereinrichtung 10 verbleibt aufgrund des Eigengewichts in der Endposition im Bandschuh 16, kann aber zusätzlich fixiert werden oder mit einer Zugfeder 62 unter Vorspannung gegen den Anschlag gehalten werden.

Der Bandschuh 16 besteht aus einem vertikalen, an dem Abdeckschild 20 anliegenden Wandelement 21 mit einer Durchtrittsöffnung 23, einem am unteren Ende des Wandelementes 21 in Fahrtrichtung horizontal abstehenden Rost 28, sowie parallel zur Fördereinrichtung 10 verlaufenden, nach oben abstehenden Seitenwände 32, zwischen denen das fräswalzenseitige Ende der Fördereinrichtung 10 schwenkbar gelagert ist.

Die Durchtrittsöffnung 23 des Wandelementes 21 wirkt mit der Durchtrittsöffnung 22 des Abdeckschildes 20 derart zusammen, daß die Höhe der Durchtrittsöffnungen für das abgefräste Material stets konstant und unabhängig von der Frästiefe bleibt, wobei die Durchtrittsöffnung 23 des Wandelementes 21 die entsprechend der Frästiefe konstante Durchtrittshöhe relativ zu der Fördereinrichtung sicherstellt.

Die Führungs- und Kopplungseinrichtung der Fördereinrichtung 10 besteht vorzugsweise aus seitlich und quer zur Fahrtrichtung überstehenden Führungsbolzen 36, die den Führungseinrichtungen 40,44 des Bandschuhs 16 angepaßt sind.

Der Bandschuh 16 weist als Führungseinrichtung eine unter dem Neigungswinkel der Fördereinrichtung 10 verlaufende Führungsfläche 40 auf, deren Länge so bemessen ist, daß beispielsweise bei der Demontage der Fördereinrichtung, diese zumindest so lange am hinteren Ende abgestützt ist, bis andere Stützelemente in einem Schacht 46 des Maschinenrahmens 6 im Eingriff sind.

An dem der Fräswalze 8 zugewandten Ende der Führungsfläche 40 ist eine Bolzenaufnahme 44 aus einer in etwa halbkreisförmigen Aussparung angeordnet, die als Endanschlag für die Fördereinrichtung 10 dient.

Abweichend von der Darstellung in den Fign. 2a und 3 kann die Bolzenaufnahme 44 aus einer längeren, parallel zu der Führungsfläche 40 verlaufenden, einseitig offenen Nut bestehen, so daß eine Längsführung der Führungsbolzen 36 möglich ist, ohne daß die Fördereinrichtung in Horizontalrichtung abheben kann. Da die Führungsbolzen 36 eine runde Querschnittsform haben, kann die Führungseinrichtung 10, z.B. bei Änderung der Frästiefe relativ zum dem Bandschuh 16 verschwenkt werden.

Die Führungsbolzen 36 können an der Bolzenaufnahme 44 gesichert werden, indem Scheiben 47 auf die Führungsbolzen 36 aufgeschoben werden und mit Schrauben 45 über bzw. unter der Bolzenaufnahme 44 mit dem Bandschuh 16 verschraubt werden.

Alternativ zu den Führungsflächen 40 können an den Seitenwänden 32 des Bandschuhs 16 Schienen oder Nuten zur Aufnahme der Führungsbolzen 26 vorgesehen sein.

Das untere Ende der Fördereinrichtung 10 kann mit Hilfe einer Zugfeder 62 in der Endposition der Bolzenaufnahme 44 gehalten werden, wobei die Fördereinrichtung 10 längsverschiebbar auf den Führungsflächen 40 aufliegt.

Der Rost 28 des Bandschuhs 16 kann je nach Ausbildung als Niederhalter oder als Gleitschuh dienen. Im Inneren des Bandschuhs können quer zu den Seitenwänden 32 verlaufende Versteifungsrippen 70 vorgesehen sein, um die Belastungsfähigkeit des Bandschuhs 16 zu erhöhen und um die Roststäbe 71 des Rostes zu halten.

In dem Schacht 46 des Maschinenrahmens 6 sind Schienen 52 zur Führung der Fördereinrichtung 10 bei der Montage und Demontage angeordnet, die mit Führungsrollen 54 der Fördereinrichtung 10 zusammenwirken. Die sich quer zur Fördereinrichtung 10 erstreckenden Führungsrollen 54 dienen gleichzeitig als Stützwalzen für den unteren Trum 58 des Transportbandes 12 der Fördereinrichtung 10. Es sind insgesamt drei Stützwalzen 54 auf der Unterseite der Fördereinrichtung 10 angeordnet, deren Abstand so gewählt ist, daß die Fördereinrichtung 10 beim Einschieben in den Schacht 46 des Maschinenrahmens zumindest so lange geführt ist, bis die hinteren Führungsbolzen 36 auf den Führungsflächen 40 an den Oberkanten der Seitenwände 32 aufliegen. Am vorderen Ende der Fördereinrichtung 10 sind weitere seitlich überstehende Führungsbolzen 38 vorgesehen, die in dem Schacht 46 in beiderseits der Fördereinrichtung 10 angeordneten Längslagern 48 einführbar sind, wenn die Führungseinrichtung 10 in dem Bandschuh 16 eingeführt ist. Die Längslager 48 lassen ein Verschwenken der Fördereinrichtung im Rahmen der Höhenverstellung des Bandschuhs zu und ermöglichen dabei den Längenausgleich. Gleichzeitig heben sie die Fördereinrichtung 10 so an, daß die Stützwalzen 54 von den Schienen 52 abgehoben werden, so daß sie sich zur Stützung des unteren Trums 58 des Transportbandes 12 frei drehen können.

Die Fördereinrichtung 10 kann aufgrund der schnellösbaren Lagerung an dem Bandschuh 16 und den im Schacht 46 vorgesehenen Führungen von einer einzigen Person mit Hilfe eines Kranes ein- und ausgebaut werden. Da die Führungs- und Kopplungseinrichtung an dem Bandschuh 16 eine schnelle Montage oder Demontage des hinteren Endes der Fördereinrichtung zulassen, können Reparaturen und Wartungsarbeiten in sehr kurzer Zeit von nur einer Person durchgeführt werden.

## Patentansprüche

1. Vorrichtung zum Abfräsen von Bodenoberflächen (2), insbesondere Fahrbahnen, mit einem Fahrwerk (4), das einen Maschinenrahmen (6) trägt, einer in dem Maschinenrahmen (6) gelagerten Fräswalze (8), die sich quer zur Fahrtrichtung erstreckt, mindestens einer in Fahrtrichtung vor der Fräswalze (8) angeordneten Fördereinrichtung (10) zum Abtransport des abgefrästen Materials, und mit einer sich quer zur Fahrtrichtung zwischen der Fräswalze (8) und der Fördereinrichtung (10) erstreckenden Schildanordnung mit einem vertikalen Abdeckschild (20) mit einer Durchtrittsöffnung (22) für das abgefräste Material,
**dadurch gekennzeichnet,**
daß das fräswalzenseitige Ende der Fördereinrichtung (10) in einem am Maschinenrahmen (6) höhenverstellbar befestigten, im Längsschnitt in etwa L-förmigen Bandschuh (16) leicht lösbar gelagert ist, und daß der Bandschuh (16) und die Fördereinrichtung (10) einander angepaßte Führungseinrichtungen (36,40, 44), die die Fördereinrichtung (10) bei der Montage bzw. Demontage in dem Bandschuh (16) in Längsrichtung der Fördereinrichtung führen, sowie einander angepaßte Kopplungseinrichtungen, die die Fördereinrichtung (10) in dem Bandschuh (16) halten, aufweisen.

2. Vorrichtung nach Anspruch 1, dadurch gekennzeichnet, daß der Bandschuh (16) aus dem vertikalen Wandelement (21) mit einer Durchtrittsöffnung (23), einem am unteren Ende des Wandelementes (21) in Fahrtrichtung horizontalen Rost (28), sowie parallel zur Fördereinrichtung (10) verlaufenden, den Rost (28) einfassenden, nach oben abstehenden Seitenwänden (32) besteht, zwischen denen das fräswalzenseitige Ende der Fördereinrichtung (10) schwenkbar gelagert ist.

3. Vorrichtung nach Anspruch 1 oder 2, dadurch gekennzeichnet, daß eine Durchtrittsöffnung (23) in einem vertikalen, an dem Abdeckschild (20) anliegenden Wandelement (21) des Bandschuhs (16) mit der Durchtrittsöffnung (22) des Abdeckschildes (20) an der Fräswalze (8) zusammenwirkt.

4. Vorrichtung nach einem der Ansprüche 1 bis 3, dadurch gekennzeichnet, daß die Führungs- und Kopplungseinrichtungen der Fördereinrichtung (10) aus seitlich überstehenden Führungsbolzen (36) bestehen.

5. Vorrichtung nach einem der Ansprüche 1 bis 4, dadurch gekennzeichnet, daß die Fördereinrichtung (10) unter einem Neigungswinkel zur Horizontalen nach oben verläuft, und daß die Führungseinrichtungen des Bandschuhs (16) an den Seitenwänden (32) aus unter dem Neigungswinkel der Fördereinrichtung (10) verlaufenden Führungselementen (40) bestehen.

6. Vorrichtung nach einem der Ansprüche 4 oder 5, dadurch gekennzeichnet, daß die Seitenwände (32) an dem fräswalzenseitigen Ende der Führungselemente (40) Aufnahmeeinrichtungen (44) für die Führungsbolzen (36) der Fördereinrichtung (10) aufweisen, in denen die Führungsbolzen (36) arretierbar sind, und die gleichzeitig als Endanschlag für die Fördereinrichtung (10) dienen.

7. Vorrichtung nach einem der Ansprüche 1 bis 6, dadurch gekennzeichnet, daß die Fördereinrichtung (10) beweglich in dem Bandschuh (16) geführt und gelagert ist und mittels einer Zugfeder (62) gegen einen Anschlag am Bandschuh (16) in Richtung auf die Fräswalze (8) vorgespannt ist.

8. Vorrichtung nach einem der Ansprüche 5 bis 7, dadurch gekennzeichnet, daß die Führungselemente der Seitenwände (32) aus unter dem Neigungswinkel der Fördereinrichtung verlaufenden Führungsflächen (40) an den Oberkanten der Seitenwände (32) bestehen.

9. Vorrichtung nach einem der Ansprüche 5 bis 7, dadurch gekennzeichnet, daß die Führungselemente der Seitenwände aus den Führungsbolzen (36) der Fördereinrichtung (10) angepaßten Schienen oder Nuten bestehen, die unter dem Neigungswinkel der Fördereinrichtung (10) verlaufen.

10. Vorrichtung nach einem der Ansprüche 1 bis 9, dadurch gekennzeichnet, daß der Maschinenrahmen (6) einen unter dem Neigungswinkel der Fördereinrichtung (10) verlaufenden Schacht (46) aufweist, in dem die Fördereinrichtung (10) mit Hilfe einer Schienen-Rollenpaarung (50) in die Endlage am Bandschuh (12) einführbar ist.

11. Vorrichtung nach Anspruch 10, dadurch gekennzeichnet, daß an dem Schacht (46) des Maschinenrahmens (6) Schienen (52) und an der Fördereinrichtung (10) Führungsrollen (54) angeordnet sind.

12. Vorrichtung nach Anspruch 11, dadurch gekennzeichnet, daß die Fördereinrichtung (10) ein Transportband (11) aufweist, und daß die Führungsrollen (54) der Fördereinrichtung (10) gleichzeitig als Stützrollen für den unteren Trum (58) des Transportbandes (12) dienen.

13. Vorrichtung nach einem der Ansprüche 1 bis 12, dadurch gekennzeichnet, daß der Bandschuh (16) an der Vorderseite ein schiffsbugförmiges Schild (66) aufweist.

14. Vorrichtung nach einem der Ansprüche 2 bis 13, dadurch gekennzeichnet, daß der Bandschuh (16) quer zu den Seitenwänden (32) verlaufende Versteifungsrippen (70) zum Halten der Roststäbe aufweist.

15. Vorrichtung nach einem der Ansprüche 1 bis 14, dadurch gekennzeichnet, daß die Fördereinrichtung (10) an ihrem vorderen, der Fräswalze (8) abgewandten Ende, zwei weitere seitlich überstehende Führungsbolzen (38) aufweist, die in dem Schacht (46) in beiderseits der Fördereinrichtung (10) angeordnete Längslagern (48) einführbar sind, wenn die Führungseinrichtung (10) in den Bandschuh (16) eingeführt ist.

## Claims

1. Device for milling off ground surfaces (2), especially roadways, having a wheel frame (4) carrying a machine frame (6), a milling roller (8) supported in the machine frame (6) and extending transversely to the direction of travel, at least one conveyor means (10) arranged in front of the milling roller (8) in the direction of travel for removing the milled material, and having a shield arrangement (18) extending transversely to the direction of travel between the milling roller (8) and the conveyor means (10), having a vertical cover plate (20) with a passage opening (22) for the milled material, characterized in that the end, on the side of the milling roller, of the conveyor means (10) is dismountably supported in a belt shoe (16) that is approximately L-shaped in longitudinal section and fixed to the machine frame (6) in a height-adjustable manner, and that the belt shoe (16) and the conveyor means (10) comprise guiding means (36, 40, 44) adapted to one another, said guiding means guiding the conveyor means (10) in the longitudinal direction in the belt shoe during the mounting or dismantling thereof, the belt shoe and the conveyor means further comprising coupling means adapted to one another which retain the conveyor means (10) in the belt shoe (16).

2. Device according to claim 1, characterized in that the belt shoe (16) of the vertical wall element (21) consists of the vertical wall element (21) having a passage opening (23), a grate (28) horizontal on the lower end of the wall element (21) in the direction of travel as well as lateral walls (32) extending parallel to the conveyor means (10), enclosing the grate (28) and projecting upwards, the end, on the side of the mill roller, of the conveyor means (10) being supported pivotably therebetween.

3. Device according to claim 1 or 2, characterized in that a passage opening (23) in a vertical wall element (21) of the belt shoe (16), abutting on the cover plate (20), co-operates with the passage opening (22) of the cover plate (20) on the milling roller (8).

4. Device according to any one of claims 1 to 3, characterized in that the guiding and coupling means of the conveyor means (10) consist of laterally projecting guide bolts (36).

5. Device according to any one of claims 1 to 4, characterized in that the conveyor means (10) extends upwards at an angle of inclination to the horizontal line and that the guiding means of the belt shoe (16) on the lateral walls (32) consists of guiding elements (40) extending at the angle of inclination of the conveyor means (10).

6. Device according to any one of claims 4 to 5, characterized in that the lateral walls (32) on the end, on the side of the milling roller, of the guiding elements (40) comprise reception means (44) for the guide bolts (36) of the conveyor means (10), in which the guide bolts (36) are lockable and which also serve as a limit stopper for the conveyor means (10).

7. Device according to any one of claims 1 to 6, characterized in that the conveyor means (10) is guided and supported movably in the belt shoe (16) and is biased against a stopper on the belt shoe (16) towards the milling roller (8) by means of a tension spring.

8. Device according to any one of claims 5 to 7, characterized in that the guiding elements of the lateral walls (32) consist of guide surfaces (40) on the upper edges of the lateral walls (32), extending at the angle of inclination of the conveyor means.

9. Device according to any one of claims 5 to 7, characterized in that the guiding elements of the lateral walls consist of rails and grooves adapted to the guide bolts (36) of the conveyor means (10) and extending at the angle of inclination of the conveyor means (10).

10. Device according to any one of claims 1 to 9, characterized in that the machine frame (6) comprises a shaft extending at the angle of inclination of the conveyor means (10), in which the conveyor means (10) is insertable into the end position on the belt shoe (16) by means of a pairing of rails and rolls.

11. Device according to claim 10, characterized in that rails (52) are arranged on the shaft (46) of the machine frame (6) and guiding rolls (54) are arranged on the conveyor means (10).

12. Device according to claim 11, characterized in that the conveyor means (10) comprises a transport belt (11) and that the guiding rolls (54) of the conveyor means (10) simultaneously serve as support rolls for the lower run (58) of the transport belt (12).

13. Device according to any one of claims 1 to 12, characterized in that the belt shoe (16) comprises a shield (66) in the shape of the bow of a ship on the frontal side thereof.

14. Device according to any one of claims 2 to 13, characterized in that the belt shoe (16) comprises stiffening ribs (70) extending transversely to the lateral walls (32) for supporting the grate bars.

15. Device according to any one of claims 1 to 14, characterized in that the conveyor means (10) comprises two further laterally projecting guide bolts (38) on the frontal end thereof averted from the milling roller (8), which are insertable in the shaft (46) into longitudinal supports (48) arranged on both sides of the conveyor means (10), when the conveyor means (10) is inserted in the belt shoe (16).

## Revendications

1. Dispositif pour fraiser des surfaces de sol (2), en particulier des chaussées, comportant un mécanisme de roulement (4) qui supporte un châssis de machine (6), un cylindre de fraise (8) logé dans le châssis de machine (6) qui s'étend transversalement au sens de marche, au moins un convoyeur (10) disposé en avant du cylindre de fraise (8) dans le sens de marche pour l'enlèvement du matériau retiré par fraisage, et un aménagement de bouclier s'étendant transversalement au sens de marche entre le cylindre de fraise (8) et le convoyeur (10) avec un bouclier de protection vertical (20) comportant une ouverture de passage (22) pour le matériau retiré par fraisage,
caractérisé en ce que l'extrémité du convoyeur (10) située du côté du cylindre de fraise est logée de façon aisément démontable dans un patin à paroi mince (16) sensiblement en forme de L en coupe longitudinale, fixé de façon réglable en hauteur au châssis de machine (6), et en ce que le patin à paroi mince (16) et le convoyeur (10) comportent des dispositifs de guidage (36, 40, 44) conjugués, qui guident le convoyeur (10) dans le patin à paroi mince (16) suivant la direction longitudinale du convoyeur lors du montage ou du démontage, ainsi que des dispositifs de couplage conjugués qui maintiennent le convoyeur (10) dans le patin à paroi mince (16).

2. Dispositif selon la revendication 1, caractérisé en ce que le patin à paroi mince (16) se compose d'un élément de paroi vertical (21) avec une ouverture de passage (23), d'une grille (28) horizontale dans le sens de marche à l'extrémité inférieure de l'élément de paroi (21), ainsi que de parois latérales (32) en saillie vers le haut, bordant la grille (28) et s'étendant parallèlement au convoyeur (10), entre lesquelles l'extrémité du convoyeur (10) située du côté du cylindre de fraise est logée de façon à pouvoir pivoter.

3. Dispositif selon la revendication 1 ou 2, caractérisé en ce qu'une ouverture de passage (23) ménagée dans un élément de paroi vertical (21) du patin à paroi mince (16) et adjacent au bouclier de protection (20) coopère avec l'ouverture de passage (22) du bouclier de protection (20) au niveau du cylindre de fraise (8).

4. Dispositif selon l'une des revendications 1 à 3, caractérisé en ce que les dispositifs de guidage et de couplage du convoyeur (10) se composent de broches de guidage (36) faisant saillie latéralement .

5. Dispositif selon l'une des revendications 1 à 4, caractérisé en ce que le convoyeur (10) s'étend vers le haut suivant un angle d'inclinaison par rapport à l'horizontale, et en ce que les dispositifs de guidage du patin à paroi mince (16) sont constitués, sur les parois latérales, d'éléments de guidage (40) s'étendant suivant l'angle d'inclinaison du convoyeur (10).

6. Dispositif selon l'une des revendications 4 ou 5, caractérisé en ce que les parois latérales (32) comportent, à l'extrémité des éléments de guidage (40) située du côté du cylindre de fraise, des dispositifs de réception (44) pour les broches de guidage (36) du convoyeur (10) dans lesquels les broches de guidage (36) peuvent être arrêtées et qui servent en même temps de butée fin de course pour le convoyeur (10).

7. Dispositif selon l'une des revendications 1 à 6, caractérisé en ce que le convoyeur (10) est logé et guidé mobile dans le patin à paroi mince (16) et est précontraint par un ressort de traction contre une butée sur le patin à paroi mince (16) en direction du cylindre de fraise (8).

8. Dispositif selon l'une des revendications 5 à 7, caractérisé en ce que les éléments de guidage des parois latérales (32) sont constitués, sur les bords supérieurs des parois latérales (32), de surfaces de guidage (40) s'étendant suivant l'angle d'inclinaison du convoyeur.

9. Dispositif selon l'une des revendications 5 à 7, caractérisé en ce que les éléments de guidage des parois latérales sont constitués de rails ou de rainures adaptés aux broches de guidage (36) du convoyeur (10), qui s'étendent suivant l'angle d'inclinaison du convoyeur (10).

10. Dispositif selon l'une des revendications 1 à 9, caractérisé en ce que le châssis de machine (6) comporte un puits (46) s'étendant suivant l'angle d'inclinaison du convoyeur (10), puits dans lequel le convoyeur peut être introduit à l'aide d'une paire de rails et de galets jusqu'à la position fin de course contre le patin à paroi mince (16).

11. Dispositif selon la revendication 10, caractérisé en ce que des rails (52) sont disposés dans le puits (46) du châssis de machine (6) et que des galets de guidage (54) sont disposés sur le convoyeur (10).

12. Dispositif selon la revendication 11, caractérisé en ce que le convoyeur (10) comporte une bande transporteuse (11) et en ce que les galets de guidage (54) du convoyeur (10) servent en même temps de galets de soutien pour le brin inférieur (58) de la bande transporteuse (12).

13. Dispositif selon l'une des revendications 1 à 12, caractérisé en ce. que le patin à paroi mince (16) comporte du côté avant un bouclier (66) en forme de proue de navire.

14. Dispositif selon l'une des revendications 2 à 13, caractérisé en ce que le patin à paroi mince (16) comporte des nervures de renfort (70) s'étendant transversalement aux parois latérales (32) pour le maintien des barreaux de la grille.

15. Dispositif selon l'une des revendications 1 à 14, caractérisé en ce que le convoyeur (10) comporte, à son extrémité avant éloignée du cylindre de fraise (8), deux autres broches de guidage (38) faisant saillie latéralement, qui peuvent être insérées dans des logements longitudinaux (48) ménagés dans le puits (46) des deux côtés du convoyeur (10), lorsque le convoyeur (10) est introduit dans le patin à paroi mince (16).
